# EUROPÄISCHE PATENTSCHRIFT

(11) **EP 3 447 377 B1**
(45) Veröffentlichungstag und Bekanntmachung des Hinweises auf die Patenterteilung: **05.08.2020**
(21) Anmeldenummer: 18020385.3
(22) Anmeldetag: 14.08.2018
(51) Int. Cl.: F23M 5/08, F23M 5/04, F27D 1/14

(54) **WÄRMETAUSCHER MIT EINEM SCHUTZSYSTEM UND VERFAHREN ZUM AUFBAU EINES SCHUTZSYSTEMS FÜR WÄRMETAUSCHER**
HEAT EXCHANGER WITH PROTECTION SYSTEM, AND METHOD FOR SETTING UP A PROTECTION SYSTEM FOR HEAT EXCHANGER
ÉCHANGEUR THERMIQUE AVEC UN SYSTÈME DE PROTECTION ET PROCÉDÉ DE CONSTRUCTION D'UN SYSTÈME DE PROTECTION D'ÉCHANGEUR THERMIQUE

(30) Priorität: 14.08.2017 DE 102017007606
(43) Veröffentlichungstag der Anmeldung: 27.02.2019
(73) Patentinhaber: Elling, Detlef R., 38486 Klötze (DE)
(72) Erfinder: Elling, Detlef R., 38486 Klötze (DE)
(74) Vertreter: Patentanwälte Schuster, Müller & Partner mbB

(56) Entgegenhaltungen:
- WO-A1-2015/187007
- DE-A1- 4 108 754
- DE-A1- 19 804 311
- DE-B3-102009 024 128

## Beschreibung

### Stand der Technik

Die Erfindung geht aus von einem Wärmetauscher mit einem Schutzsystem zum Verhindern des Kontakts von in einem Verbrennungsprozess entstehenden Flammen, Glut und Schadstoffen mit dem Wärmetauscher nach der Gattung des Oberbegriffs des Anspruchs 1 sowie einem Verfahren zum Aufbau eines solchen Schutzsystems nach der Gattung des Oberbegriffs der Ansprüche 7 oder 8. Ein gattungsgemäßer Wärmetauscher und ein gattungsgemäßes Verfahren sind z.B. aus WO 2015/187007 A1 bekannt.

Bei der Verwendung von Wärmetauschern wird die Energie eines ersten Mediums auf ein zweites Medium mit oder ohne Phasenänderung übertragen, ohne dass die beiden Medien in unmittelbarem Kontakt stehen oder sich berühren. Der Energieaustausch erfolgt über den Wärmetauscher.

Die Verbrennungstemperaturen in Verbrennungsanlagen liegen häufig bei über 1000°C. Dies führt durch Rauchgase oft zu Korrosionserscheinungen an den Wärmetauschern. Um die Stand- bzw. Lebenszeit der Wärmetauscher zu verlängern, wird die der Brennkammer zugewandte Seite des Wärmetauschers durch Rohrwandverkleidungen geschützt.

Eine bekannte Rohrwandverkleidung weist einen Hitzeschildstein und eine Einrichtung zur Verkleidung der Brennkammerwand mit den Hitzeschildsteinen auf. Die Einrichtung besteht aus einer Tragstruktur und einem Befestigungselement zur Befestigung der Hitzeschildsteine an der Tragstruktur. Die Hitzeschildsteine weisen Befestigungsnuten auf, in die das an der Tragstruktur befestigte Befestigungselement greift, wodurch die Hitzeschildsteine sicher an der Tragstruktur gehalten werden. Der Hitzeschildstein weist eine Heißseite auf, die bei der Montage in der Art angeordnet wird, dass sie zum heißen Medium weist. Die Heißseite besteht aus einem hochtemperaturbeständigen Material. Zusätzlich ist eine Dämpfungseinlage integral in bzw. an dem Hitzeschildstein angeordnet, welche außerhalb der Heißseite angebracht ist. Die Dämpfungseinlage besteht aus einem keramischen Material, insbesondere einem keramischen Fasermaterial, welches als Gewebematte fest mit dem Grundmaterial des Hitzeschildsteins verbunden ist. Bei dem Betrieb von Verbrennungsanlagen entstehen neben hohen Temperaturen auch Schwingungen und/oder Stöße. Durch eine Anordnung der Dämpfungseinlage auf der Rückseite und an den Seiten der Hitzeschildsteine werden die Schwingungen und/oder Stöße zwischen Hitzeschildstein und Brennkammerwand und zwischen den einzelnen Steinen gedämpft. Sollte jedoch ein Hitzeschildstein zerbrechen oder beschädigt werden, wird durch die integrale Verbindung der hitzebeständigen Keramik und dem Fasermaterial der Dämpfungseinlage ein Herausfallen der Bruchstücke verhindert (WO 2001/61250 A1).

Bekannt ist ferner eine feuerfeste Platte zur Schutzabdeckung einer Rohrwandverkleidung, deren Rohre über Stege verbunden sind. Die feuerfeste Platte besitzt eine Vorderseite und eine im montierten Zustand den Rohren zugewandte Rückseite, die mindestens zwei teilzylindrische Aussparungen und eine diese verbindende Plattennut aufweist. Die Plattennut ist zur Aufnahme einer ersten Plattenhalterung mit einem sich zur Plattenrückseite hin auf eine Schlitzbreite D1 verjüngenden Querschnittsprofil ausgebildet und weist einen zweiten Längserstreckungsbereich mit einem breiteren Querschnittsprofil zur Einführung dieser ersten Plattenhalterung auf. Zur Erzielung einer von der Rohrwandneigung unabhängig verwendbaren, universellen Plattenkonstruktion ist in den zweiten Längserstreckungsbereich der Plattennut ein Halterungselement eingesetzt, von dessen vom Nutgrund abgewandten Oberseite mindestens eine hinterschnittene Aussparung zur Aufnahme einer zweiten Plattenhalterung ausgeht. (DE 10 2009 024 128 B3).

Bekannt ist auch eine Verankerungsvorrichtung für Stahlrohraggregate abdeckende Steinplatten, die aus einem Halteteil und einem dieses durchsetzenden und in die Steinplatte eingreifenden Haltebolzen besteht. Das Halteteil ist an der die Stahlrohre verbindenden Rohrflosse befestigt. Zur Erzielung einer einfacheren Montage und eines universelleren Einsatzes der Verankerungsvorrichtung besteht das Halteteil aus einem an der Rohrflosse befestigbaren senkrechten Steg und einer an dem der Rohrflosse fernen Ende des senkrechten Stegs angeordneten und den Haltebolzen aufnehmenden waagerechten Lasche. Der senkreche Steg und die waagerechte Lasche sind biegefest miteinander ausgebildet und verbunden. (DE 198 04 311 A1).

Ferner ist eine Stützlasche für Platten zum Bekleiden von Flossenrohren und eine mit solchen Laschen versehene Flossenrohrwand eines Dampferzeugers bekannt, die einen jeweils eine Platte untergreifenden Stützteil aus Flachmaterial und einen im Wesentlichen zylindrischen, mit dem Stützteil verbundenen Fußteil umfasst. Form und Abmessungen des Fußteils sind so gestaltet, dass die Lasche mittels Bolzenschweißen an der Flossenrohrwand befestigbar ist. (DE 41 08 754 A1).

Eine andere Rohrwandverkleidung besteht aus Haltern, Fliesen, Abstandshaltern, Filz und Beton. Die Geometrie des Halters ähnelt einem Bolzen mit Bolzenkopf. Die Halter werden mit dem langen zylindrischen Ende an dem Wärmetauscher angeschweißt. Durch die Länge der Halter ist der spätere Abstand der Fliesen zu dem Wärmetauscher bestimmt. Auf die Halter mit dem bolzenkopfähnlichen Ende werden die Fliesen, die an ihrer dem Wärmetauscher zugewandten Seite eine Verbindungsnut aufweisen, aufgeschoben. Für den Arbeitsschritt des Aufschiebens der Fliesen werden optional in der Mitte der Verbindungsnuten angebrachte Einschuböffnungen genutzt. Des Weiteren weisen die Fliesen in dem Bereich der Verbindungsnut eine Verstärkung auf. Das Material, aus dem die Fliesen hergestellt sind, ist nitridisch gebundenes Siliciumcarbid. Ist eine horizontale Reihe der Fliesen auf die Halter aufgeschoben bzw. auf den Haltern montiert, werden diese Fliesen mit Keilen auf dem Haltern fixiert. Dazu werden die Keile in die Verbindungsnut bis zu dem Kopfteil der Halter gesteckt und wirken zwischen dem Kopf des Halters und der dem Kopf gegenüberliegenden Innenwand der Verbindungsnut, sodass der Kopf des Halters gegen die Nutöffnung gedrückt wird. Bevor die nächste horizontale Reihe von Fliesen auf die Halter geschoben wird, müssen auf die Ecken der Fliese bzw. in die Kreuzungspunkte der Kreuzfugen die Abstandshalter gesetzt werden. Diese dienen dazu, die Fliesen horizontal sowie vertikal auszurichten. Die Abstandshalter bestehen aus Hochtemperaturfasern und Kunststoff. Durch die beschriebene Montage der Fliesen entstehen horizontal durch die Abstandshalter und vertikal durch die Abstände der Halter Spalte zwischen den benachbarten Fliesen. Um diese Spalte zu verschließen, wird Filz horizontal sowie vertikal um die Fliesen angebracht. Ist die gesamte Höhe des Wärmetauschers mit Fliesen verkleidet, wird der zwischen den Fliesen und dem Wärmetauscher entstandene Hohlraum mit Fließbeton vergossen. Wird die Verbrennungsanlage erstmalig hochgefahren, verbrennt der Kunststoffanteil des in den Feuerraum ragenden Teils der Abstandshalter und zurück bleiben die Hochtemperaturfasern. (WO 2015/187007 A1)

Da bei dem Verbrennungsprozess Rückstände, wie z. B. Asche, entstehen, können sich diese Rückstände an die in den Verbrennungsraum ragenden Hochtemperaturfasern anlagern. Diese Anlagerungen haben eine isolierende Wirkung auf die Rohrwandverkleidung. Dadurch senkt die Anlagerung der Asche den Wirkungsgrad der Verbrennungsanlage. Die Reinigung der angelagerten Asche hat einen hohen Wartungsaufwand zur Folge.

Des Weiteren werden die Abstandshalter immer in dem kreuzenden Punkt der Fugen angeordnet, wodurch zwar ein Austarieren der Fliesen in alle Richtungen möglich ist, was aber hohe Montagespannungen ergibt, wodurch die Abstandshalter häufig zerbrechen und Abweichungen in der Wärmetauscherwand schwieriger ausgeglichen werden können.

Ein weiterer Nachteil besteht darin, dass die verwendeten Halter Spezialteile sind und damit eine Extraanfertigung für die Rohrwandverkleidung erfordern, wodurch hohe Stückkosten entstehen. Zudem ist eine Variation des Abstandes der Fliesen zu dem Wärmetauscher nur schwer möglich, da der Abstand durch die Länge der Halter bestimmt ist. Da die Halter mittels Schweißen an die Wärmetauscher angebracht werden und diese Halter keine Standardteile sind, müssen für diese Halter spezielle Schweißaufnahmen entwickelt und extra Schweißverfahrensprüfungen durchgeführt werden, was zusätzlichen Aufwand und Kosten nach sich zieht. Ein weiterer Nachteil der Halter besteht darin, dass sein Kopf abgeflacht ist, wodurch der Halter orthogonal und der abgeflachte Kopf horizontal angeschweißt werden muss, damit die Platten problemlos aufgeschoben werden können und auch halten. Somit ist auch der Aufwand der Montage der Halter sehr hoch.

Die beschriebene Rohrwandverkleidung hat noch einen weiteren Nachteil, der durch die Fixierung der Fliesen mittels der beschriebenen Keile entsteht. Dadurch, dass die Keile in die Verbindungsnut gesteckt werden, kann die Verbindungsnut in dem späteren Arbeitsschritt des Vergießens mit Fließbeton nur schlecht vollständig gefüllt werden. Dies hat Hohlräume in der Rohrwandverkleidung zur Folge, die eine isolierende Wirkung haben und somit den Wirkungsgrad herabsetzen.

Ebenfalls weist das Verfahren des Aufbaus der Rohrwandverkleidung Nachteile auf. So wird zum einen die Rohrschutzwand vor dem Vergießen komplett aufgebaut und bietet somit nicht die Möglichkeit der Kontrolle des Gießprozesses. Des Weiteren müssen während des Aufbaus der Fliesenwand prozessbedingt die Abstandshalter immer vor dem Vergießen angebracht werden, da diese für die horizontale und vertikale Ausrichtung der Fliesen notwendig sind, was den Nachteil hat, dass das Ausgießen des Hohlraums zu Verschmutzungen mit Betonresten an den Abstandshaltern oder in dem Bereich, an dem später der Filz angebracht werden soll, führen kann. Eine solche Verschmutzung kann später im Verbrennungsprozess der Anlage zu Expansionsproblemen führen, was Schäden an der Rohrschutzwand zur Folge haben kann.

Somit besteht die Aufgabe der Erfindung darin, die bekannten Rohrwandverkleidungen so zu verändern, dass sie wirtschaftlicher in der Herstellung und im Aufbau sind und eine höhere Prozesssicherheit beim Vergießen haben, sodass keine Hohlräume entstehen und somit ein maximaler Wirkungsgrad erreicht wird.

### Die Erfindung und ihre Vorteile

Der erfindungsgemäße Wärmetauscher mit einem Schutzsystem mit den kennzeichnenden Merkmalen des Anspruchs 1 hat demgegenüber den Vorteil, dass der Abstandshalter nicht in den Bereich der Brennkammer hineinragt und somit keine Rückstände von Hochtemperaturfasern nach dem Befeuern der Brennkammer zurückbleiben. Das wird dadurch erreicht, dass der Abstandshalter in die Nut der Keramikplatte gesteckt wird und eine umlaufende Wulst aufweist, deren Höhe die Spaltbreite zwischen den Keramikplatten bestimmt. Da die Breite der Wulst kleiner ist als die Wandstärke der Keramikplatte in dem Bereich der Nut, ragt der Abstandshalter zu keinem Zeitpunkt in den Brennraum der Verbrennungsanlage.

Nach einer diesbezüglich vorteilhaften Ausgestaltung der Erfindung ist der Abstandshalter ein Hohlkörper, der an den beiden Enden, die in die übereinander angeordneten Keramikplatten ragen, Öffnungen aufweist. Dadurch wird erreicht, dass sich der Fließbeton beim Vergießen auch im Bereich der Abstandshalter ungehindert entlang der Nut der Keramikplatten ausbreiten kann. Somit wird verhindert, dass Hohlräume in den Bereichen der Nuten entstehen, die eine isolierende Wirkung haben und den Wirkungsgrad der Verbrennungsanlage reduzieren.

Nach einer zusätzlichen vorteilhaften Ausgestaltung der Erfindung weist der hohle Abstandshalter zusätzlich in dem Bereich, an dem sich im zusammengesteckten Zustand die Öffnung der Nut der Keramikplatte befindet, einen vertikalen Spalt mit einer annähernd identischen Breite wie die Öffnung der Nut der Keramikplatte auf. Dadurch wird eine noch bessere Befüllung der Nut beim Vergießen mit Fließbeton erreicht, da nun der Beton auch im Bereich der Abstandshalter ohne jegliche Hindernisse in die Nut fließen kann. Dadurch wird das Risiko von möglichen Hohlräumen und damit verbunden einer Reduzierung des Wirkungsgrades noch weiter gesenkt.

Nach einer anderweitigen vorteilhaften Ausgestaltung der Erfindung werden für die Befestigung der Keramikplatten Standardbauteile verwendet, die bestellt werden können und es für ihre Verwendung bzw. Verarbeitung keiner weiteren Bearbeitung bedarf. Standardbolzen haben bereits eine Schweißverfahrensprüfung, so dass die Kosten dafür gespart werden können. Des Weiteren kann man die Bolzen in unterschiedlichen Längen bestellen, ohne dass diese gesondert angefertigt werden müssen. Zudem können dadurch Sonderanfertigungen von Schweißkopfaufnahmen eingespart werden, da es Standardschweißanlagen gibt.

Nach einer diesbezüglich vorteilhaften Ausgestaltung der Erfindung muss zwar der Kopfbolzen orthogonal zu der Fläche des Wärmetauschers angeschweißt werden, jedoch kann der Kopfbolzen um seine eigene Achse beliebig gedreht werden. Dadurch kann die Montage der Kopfbolzen an den Wärmetauscher viel schneller erfolgen.

Eine zusätzliche vorteilhafte Ausgestaltung der Erfindung besteht darin, dass zwischen zwei horizontal benachbarten Keramikplatten Klemmfedern angeordnet sind. Dadurch wird die horizontale von der vertikalen Ausrichtung der Keramikplatten entkoppelt. Mit Hilfe der Klemmfedern erfolgt nur die horizontale Ausrichtung. Mit den Abstandshaltern erfolgt ausschließlich die vertikale Ausrichtung. Da der Draht der Klemmfedern sehr dünn ist, verglüht der Draht beim Aufheizen der Verbrennungsanlage und es können sich keine Rückstände des Verbrennungsprozesses, wie z. B. Asche, ablagern.

Nach einer anderweitigen vorteilhaften Ausgestaltung der Erfindung werden Keile zum Fixieren der auf die Kopfbolzen geschobenen Keramikplatten genutzt. Dazu werden die Keile zwischen die Rohrwand und die Keramikplatten gesteckt. Das hat gegenüber dem Stand der Technik den Vorteil, dass die Nut der Keramikplatte frei bleibt und gut mit Fließbeton gefüllt werden kann. Des Weiteren kann jede einzelne Keramikplatte ganz individuell ausgerichtet werden.

Das erfindungsgemäße Verfahren mit den Merkmalen des Anspruchs 7 ermöglicht eine sehr sichere Montage bei geringeren Kosten der Schutzwand, da der Prozess sehr gut kontrolliert werden kann. Dies wird ermöglicht durch die Verwendung von standardisierten Kopfbolzen, die sehr schnell mittels eines Bolzenschweißverfahrens an den Wärmetauscher angeschweißt werden. Des Weiteren kann durch die Verwendung von Klemmfedern jede horizontale Reihe von Keramikplatten sehr schnell ausgerichtet werden. Da der horizontale und der vertikale Ausgleich der Platten separat erfolgt, kann dies schneller durchgeführt werden, da der Ausgleich nicht so komplex ist wie bei der Verwendung lediglich der Abstandshalter. Somit kann jeweils jede Reihe separat zur besseren Kontrolle des Gießprozesses vergossen werden.

Im Unterschied zu dem Verfahren nach Anspruch 7 werden in dem erfindungsgemäßen Verfahren nach Anspruch 8 zunächst die Keramikplatten mit Abstandshaltern, Dichtmitteln und gegebenenfalls Klemmfedern und Keilen montiert und danach der Zwischenraum zwischen Wärmetauscher und Keramikplatten mit Fließbeton ausgefüllt. Dadurch wird eine sehr schnelle Montage des Schutzsystems ermöglicht. Der Abstandshalter ermöglicht zudem eine sehr schnelle und trotzdem exakte Montage der übereinanderstehenden Keramikplatten durch seine einfache und intuitive Steckfunktion. Jedoch ist bei diesem Verfahren die Prozesskontrolle während des Gießens nicht in der Weise wie in dem Verfahren mit den Merkmalen des Anspruchs 7 gegeben.

### Zeichnung

Ein bevorzugtes Ausführungsbeispiel des erfindungsgemäßen Gegenstands ist in den Zeichnungen dargestellt und wird im Folgenden näher erläutert. Es zeigen
- Fig. 1a: einen erfindungsgemäßen Wärmetauscher mit einem Schutzsystem in der Vorderansicht,
- Fig. 1b: den Wärmetauscher mit Schutzsystem aus Fig. 1a in der Seitenansicht,
- Fig. 1c: den Wärmetauscher mit Schutzsystem aus Fig. 1a in der Draufsicht,
- Fig. 2a: einen erfindungsgemäßen Abstandshalter in der Vorderansicht,
- Fig. 2b: den Abstandshalter aus Fig. 2a in der Seitenansicht,
- Fig. 2c: den Abstandshalter aus Fig. 2a in der Draufsicht,
- Fig. 3a: eine Keramikplatte mit einer in einem verstärkten Bereich angeordneten Nut mit Einschuböffnung,
- Fig. 3b: die Keramikplatte aus Fig. 3a in einer isometrischen Darstellung,
- Fig. 3c: die Keramikplatte aus Fig. 3a in der Draufsicht,
- Fig. 4a: eine Klemmfeder zum Verbinden zweier horizontal benachbarter Keramikplatten in der Vorderansicht und
- Fig. 4b: die Klemmfeder aus Fig. 4a in einer isometrischen Darstellung.

### Beschreibung des Ausführungsbeispiels

Die Fig. 1a bis 1c zeigen schematisch die Vorderansicht, die Seitenansicht sowie die Draufsicht eines erfindungsgemäßen Wärmetauschers (7) mit Schutzsystem, wobei das Schutzsystem aus Keramikplatten 1, Kopfbolzen 2, Abstandshaltern 3, Klemmfedern 4, Abdichtmittel 5 und Fließbeton 6 besteht. Wie aus Fig. 1a und 1b zu erkennen, ist das Schutzsystem vor dem Wärmetauscher 7 angeordnet. An den Wärmetauscher 7, bestehend aus Rohren 8 und Stegen 9, die die Rohre 8 miteinander verbinden, sind die Kopfbolzen 2 mittels Bolzenschweißverfahren an die Stege 9 angeschweißt. Die Kopfbolzen 2 bestimmen über ihre Länge die Wandstärke des Schutzsystems mit und sind in der Regel 35 mm lang. Je länger die Kopfbolzen 2 sind, desto dicker ist das Schutzsystem. Die Kopfbolzen 2, bestehend aus nichtrostendem und hitzebeständigem Edelstahl, sind standardisierte Einkaufteile und gewährleisten durch ihre Anordnung eine gleichmäßige Verteilung der Last des Schutzsystems auf den Wärmetauscher 7.

Auf diese Kopfbolzen 2 sind die Keramikplatten 1 mittels einer an den Keramikplatten 1 angeordneten Nut 10 aufgeschoben (Fig. 1c sowie Fig. 3a bis 3c). Die Nut 10 befindet sich in einem verstärkten Bereich 11 der Keramikplatte 1, damit die Festigkeit der Keramikplatte 1 nicht reduziert oder eine Sollbruchstelle erzeugt wird. Für jede Keramikplatte 1 sind zwei tragende Kopfbolzen 2 vorgesehen, wie in Fig. 1b zu erkennen ist. Zusätzlich sind im vorliegenden Beispiel optional Einschuböffnungen 12, wie in den Fig. 3a und 3c zu erkennen, in der Mitte der Nut 10 angeordnet, um das Aufschieben der Keramikplatten 1 zu erleichtern. Die Keramikplatten 1 bestehen aus nitridisch gebundenem Siliciumcarbid und werden gesintert und anschließend gebrannt, damit sich die poröse Oberfläche nach dem Sintern schließt und eine glatte Oberfläche entsteht. Die Keramikplatten 1 weisen somit einen sehr hohen Oxidationswiderstand bei einer sehr guten Wärmeleitfähigkeit auf.

Das Aufschieben der Keramikplatten 1 erfolgt horizontal Reihe für Reihe, wie in Fig. 1c dargestellt. Zur horizontalen Ausrichtung der Keramikplatten 1 dienen die in den Fig. 4a und 4b dargestellten Klemmfedern 4, die horizontal zwischen die Keramikplatten 1 gesteckt werden. Die Klemmfedern 4 bestehen aus Federdraht, der in der Art umgeformt ist, dass vier Klemmflächen 13, zwei für jede der horizontal benachbarten Keramikplatten 1, entstehen. Der Draht der Klemmfedern 4 ist in sich geschlossen, wobei die beiden Enden mittels Wolframinertgasschweißverfahren verbunden sind. Der Abstand a zwischen zwei an ein und derselben Keramikplatte 1 anliegenden Klemmfeder 4 ist gleich oder kleiner der Dicke b der Keramikplatte 1. Die an einer Keramikplatte 1 anliegenden zwei Klemmflächen 13 sind, ausgehend von dem sie verbindenden Mittelsteg 14, in die Richtung der Keramikplatte 1, also gegeneinander geneigt, um ein Austarieren bei guter Klemmwirkung zu ermöglichen. Diese Klemmfedern 4 ragen zwar während der Montage in den Brennraum 15 der Verbrennungsanlage hinein, sie bestehen jedoch aus einem entsprechenden Material und haben eine geringe Wandstärke, was dazu führt, dass die in den Brennraum 15 ragenden Teile der Klemmfedern 4 beim Betreiben der Verbrennungsanlage verglühen.

Zwischen den Keramikplatten 1 befindet sich das Abdichtmittel 5, das die Spalte zwischen den Keramikplatten 1 abdichtet. Eine weitere wichtige Aufgabe des Abdichtmittels 5 ist die Aufnahme bzw. der Ausgleich der Expansion der Keramikplatten 1 durch die beim Verbrennungsprozess entstehende Wärme. Dieses Abdichtmittel 5 besteht aus hitzebeständigem biolösbaren Papier und wird an jeder umlaufenden Kante der Keramikplatten 1 angeordnet.

Zur weiteren Fixierung der Keramikplatten 1 werden Keile (nicht in den Fig. dargestellt) genutzt, die zwischen den Wärmetauscher 7 und die Keramikplatten 1 gesteckt werden, sodass ein Verrutschen oder Verschieben der ausgerichteten Keramikplatten 1 beim Vergießen ausgeschlossen werden kann.

Ist eine horizontale Reihe mit Keramikplatten 1 vollständig aufgeschoben und fixiert, wird bei dem im vorliegenden Beispiel gewählten Verfahren der Zwischenraum zwischen Wärmetauscher 7 und Keramikplatten 1 anschließend vergossen und die Abstandshalter 3 in die Nuten 10 der oberen Enden der Keramikplatten 1 gesteckt. Ein erfindungsgemäßer Abstandshalter 3 ist in den Fig. 2a bis 2c dargestellt. Die Abstandshalter 3 sind Hohlkörper, die an ihren oberen und unteren Enden, die in die Keramikplatten 1 gesteckt werden, Öffnungen 16 aufweisen und zudem einen vertikalen Spalt 17, der in seiner Breite der Öffnungsbreite der Nut 10 der Keramikplatte 1 entspricht und sich im eingesteckten Zustand im Bereich der Öffnung der Nut 10 der Keramikplatte 1 befindet. Des Weiteren weist der Abstandshalter 3 eine umlaufende Wulst 18 auf, die den späteren Abstand bzw. den Spalt zwischen den Keramikplatten 1 bestimmt, welcher bei dem Ausführungsbeispiel 5 mm beträgt. Der Abstandshalter 3 wird so tief in die Nut 10 der Keramikplatte 1 gesteckt, bis die umlaufende Wulst 18 des Abstandshalters 3 auf der Oberseite der Keramikplatte 1 aufliegt. Reicht das Abdichtmittel 5 bis an die Nut 10 heran, wird dieses durch das Aufstecken der darüberliegenden Keramikplatten 1 auf den Abstandshalter 3 durch diesen im Bereich der Wulst 18 zusammengedrückt, so dass die Keramikplatten 1 auch in diesem Bereich abgedichtet sind. An seiner oberen und unteren Öffnung 16 sind Fasen 19 angearbeitet, um das Einstecken in die Keramikplatten 1 zu erleichtern. Die Abstandshalter 3 bestehen aus Polypropylen und Hochtemperaturfasern, wobei der Kunststoff beim Hochfahren der Verbrennungsanlage verbrennt und vergast und nur die Struktur der Hochtemperaturfaser zwischen den Keramikplatten 1 verbleibt. Durch die Gestaltung der Abstandshalter 3 als Hohlkörper stören diese nicht beim Vergießen mit dem Fließbeton 6. Der Fließbeton 6 kann ungehindert durch die Abstandshalter 3 innerhalb der Nut 10 der Keramikplatten 1 fließen bzw. der Fließbeton 6 kann beim Vergießen gut entlüften, ohne dass sich Hohlräume hinter den Keramikplatten 1 bilden.

Wurden in die Nuten 10 aller Keramikplatten 1 einer horizontalen Reihe Abstandshalter 3 gesteckt, erfolgt das Aufstecken der nächsten Reihe von Keramikplatten 1 auf die Kopfbolzen 2, wobei die Keramikplatten 1 mit ihren unteren Nutöffnungen auf die Abstandshalter 3 aufgesteckt werden. Anschließend erfolgt das Austarieren der Keramikplatten 1 und Hintergießen. Diese Arbeitsschritte wiederholen sich bis der gesamte Wärmetauscher 7 mit dem Schutzsystem versehen ist.

### Bezugszahlenliste

- 1: Keramikplatte
- 2: Kopfbolzen
- 3: Abstandshalter
- 4: Klemmfeder
- 5: Abdichtmittel
- 6: Fließbeton
- 7: Wärmetauscher
- 8: Rohr des Wärmetauschers
- 9: Steg des Wärmetauschers
- 10: Nut der Keramikplatte
- 11: verstärkter Bereich
- 12: Einschuböffnung
- 13: Klemmfläche
- 14: Mittelsteg der Klemmfeder
- 15: Brennraum
- 16: Öffnung der Abstandshalter
- 17: vertikaler Spalt der Abstandshalter
- 18: Wulst
- 19: Fase der Abstandshalter

- a: Abstand der Klemmflächen
- b: Dicke der Keramikplatten

## Patentansprüche

1. Wärmetauscher (7) mit einem Schutzsystem, bestehend aus Keramikplatten (1), Kopfbolzen (2), Abstandshaltern (3) und Abdichtmitteln (5), wobei die Kopfbolzen (2) an dem Wärmetauscher (7) angeordnet sind, die Keramikplatten (1) an ihrer dem Wärmetauscher (7) zugewandten Fläche in einem in ihrer Dicke verstärkten Bereich (11) eine durchgehende vertikale Nut (10) aufweisen und eine Vielzahl von Keramikplatten (1) neben- und übereinander mit ihrer Nut (10) auf die Kopfbolzen (2) aufgeschoben sind und zwischen übereinander angeordneten Keramikplatten (1) das Abdichtmittel (5) und die Abstandshalter (3) zur Ausrichtung der Keramikplatten (1) angeordnet sind und der Zwischenraum zwischen Wärmetauscher (7) und Keramikplatten (1) mit Fließbeton (6) ausgefüllt ist,
**dadurch gekennzeichnet,**
**dass** die Abstandshalter (3) eine in die Nut (10) der Keramikplatte (1) steckbare Außenkontur und an dieser Außenkontur eine in Einbaulage horizontal umlaufende Wulst (18) aufweisen, deren sich in Richtung der Dicke der Keramikplatte (1) erstreckende Breite kleiner als die Dicke der Keramikplatte (1) im Bereich der Nut (10) ist, wobei die Wulst (18) mit ihrer Unterseite auf der Oberkante der Keramikplatte (1) aufliegt und die über dieser Keramikplatte (1) angeordnete Keramikplatte (1) mit ihrer Unterkante auf der Oberseite der Wulst (18) aufliegt, so dass ein Spalt zwischen den übereinander angeordneten Keramikplatten (1) ausgebildet ist.

2. Wärmetauscher nach Anspruch 1,
**dadurch gekennzeichnet,**
**dass** die Abstandshalter (3) Hohlkörper sind, die an ihren beiden Enden, die in die Nut (10) der Keramikplatten (1) steckbar sind, Öffnungen (16) aufweisen.

3. Wärmetauscher nach Anspruch 1 oder 2,
**dadurch gekennzeichnet,**
**dass** die Abstandshalter (3) einen vertikalen Spalt (17) aufweisen, der der Öffnungsbreite der Nut (10) in der Keramikplatte (1) entspricht.

4. Wärmetauscher nach einem der Ansprüche 1 bis 3,
**dadurch gekennzeichnet,**
**dass** als Kopfbolzen (2) Standardteile verwendet werden, die an den Wärmetauscher (7) angeschweißt sind.

5. Wärmetauscher nach einem der Ansprüche 1 bis 4,
**dadurch gekennzeichnet,**
**dass** zur Ausrichtung zweier horizontal nebeneinander angeordneter Keramikplatten (1) zwischen den Rändern der Keramikplatten (1) Klemmfedern (4) angeordnet sind.

6. Wärmetauscher nach einem der Ansprüche 1 bis 5,
**dadurch gekennzeichnet,**
**dass** zur Ausrichtung der neben- und übereinander angeordneten Keramikplatten (1) Keile zwischen Wärmetauscher (7) und Keramikplatte (1) angeordnet sind.

7. Verfahren zum Aufbau eines Schutzsystems für einen Wärmetauscher (7) mit einem Schutzsystem, bestehend aus Keramikplatten (1), Kopfbolzen (2), Abstandshaltern (3) und Abdichtmitteln (5), wobei zuerst die Kopfbolzen (2) an dem Wärmetauscher (7) befestigt werden, danach die Keramikplatten (1) neben- und übereinander mittels einer sich in einem verstärkten Bereich (11) der Dicke der Keramikplatte (1) befindenden durchgehenden Nut (10), die sich an der dem Wärmetauscher (7) zugewandten Fläche befindet, auf die Kopfbolzen (2) aufgeschoben werden, zwischen den übereinanderliegenden Rändern zweier Keramikplatten (1) Abdichtmittel (5) zur Abdichtung und Abstandshalter (3) zur Ausrichtung der Keramikplatten (1) angeordnet werden und der Zwischenraum zwischen Wärmetauscher (7) und Keramikplatten (1) mit Fließbeton (6) ausgegossen wird,
**dadurch gekennzeichnet,**
**dass** die Abstandshalter (3) eine in die Nut (10) der Keramikplatte (1) steckbare Außenkontur und an dieser Außenkontur eine umlaufende Wulst (18) aufweisen, deren sich in Richtung der Dicke der Keramikplatte (1) erstreckende Breite kleiner als die Dicke der Keramikplatte (1) im Nutbereich ist, und die Abstandshalter (3) in die Nuten (10) der zuvor in horizontaler Reihe montierten Keramikplatten (1) gesteckt werden, wobei die Wulst (18) mit ihrer Unterseite auf der Oberkante der Keramikplatte (1) aufliegt, so dass anschließend vergossen wird, dass anschließend die nächste Reihe Keramikplatten (1) montiert wird, indem jede Keramikplatte (1) mit ihrer Nut (10) auf die Abstandshalter (3) aufgesteckt wird, so dass ihre Unterkante auf der Oberseite der Wulst (18) aufliegt, so dass ein Spalt zwischen den übereinander angeordneten Keramikplatten (1) ausgebildet wird, und dass der Zwischenraum zwischen Wärmetauscher (7) und Keramikplatten (1) nach maximal jeder horizontalen Reihe mit Fließbeton (6) ausgegossen wird.

8. Verfahren zum Aufbau eines Schutzsystems für einen Wärmetauscher (7) mit einem Schutzsystem, bestehend aus Keramikplatten (1), Kopfbolzen (2), Abstandshaltern (3) und Abdichtmitteln (5), wobei zuerst die Kopfbolzen (2) an dem Wärmetauscher (7) befestigt werden, danach die Keramikplatten (1) neben- und übereinander mittels einer sich in einem verstärkten Bereich (11) der Dicke der Keramikplatte (1) befindenden durchgehenden Nut (10), die sich an der dem Wärmetauscher (7) zugewandten Fläche befindet, auf die Kopfbolzen (2) aufgeschoben werden, zwischen den übereinanderliegenden Rändern zweier Keramikplatten (1) Abdichtmittel (5) zur Abdichtung und Abstandshalter (3) zur Ausrichtung der Keramikplatten (1) angeordnet werden und der Zwischenraum zwischen Wärmetauscher (7) und Keramikplatten (1) mit Fließbeton (6) ausgegossen wird,
**dadurch gekennzeichnet,**
**dass** die Abstandshalter (3) eine in die Nut (10) der Keramikplatte (1) steckbare Außenkontur und an dieser Außenkontur eine umlaufende Wulst (18) aufweisen, deren sich in Richtung der Dicke der Keramikplatte (1) erstreckende Breite kleiner als die Dicke der Keramikplatte (1) im Nutbereich ist, und die Abstandshalter (3) in die Nuten (10) der zuvor in horizontaler Reihe montierten Keramikplatten (1) gesteckt werden, wobei die Wulst (18) mit ihrer Unterseite auf der Oberkante der Keramikplatte (1) aufliegt, dass anschließend die nächste Reihe Keramikplatten (1) montiert wird, indem jede Keramikplatte (1) mit ihrer Nut (10) auf die Abstandshalter (3) aufgesteckt wird, so dass ihre Unterkante auf der Oberseite der Wulst (18) aufliegt, so dass ein Spalt zwischen den übereinander angeordneten Keramikplatten (1) ausgebildet wird, und dass abschließend der Zwischenraum zwischen Wärmetauscher (7) und Keramikplatten (1) mit Fließbeton (6) ausgegossen wird.

## Claims

1. Heat exchanger (7) with a protection system, consisting of ceramic plates (1), head bolts (2), spacers (3) and sealing means (5), wherein the head bolts (2) are disposed on the heat exchanger (7), the ceramic plates (1) have a continuous vertical groove (10) on their surface facing the heat exchanger (7) in an area (11) enhanced in its thickness and a plurality of ceramic plates (1) side by side to and one above the other with their groove (10) are pushed onto the head bolts (2) and the sealing means (5) and the spacers (3) to align the ceramic plates (1) are disposed between ceramic plates (1) disposed one above the other and the space between the heat exchanger (7) and the ceramic plates (1) is filled with fluid concrete (6),
**characterised in that**,
the spacers (3) have an outer contour that can be inserted into the groove (10) of the ceramic plate (1) and on this outer contour have a encircling bead (18) that is horizontal in their mounted position and that is smaller in its width extending in the direction of the thickness of the ceramic plate (1) than the thickness of the ceramic plate (1) in the area of the groove (10), wherein the bead (18) rests with its underside on the upper edge of the ceramic plate (1) and the ceramic plate (1) disposed above this ceramic plate (1) rests with its underside on the upper side of the bead (18), so that a gap is formed between the ceramic plates (1) disposed above one another.

2. Heat exchanger in accordance with Claim 1,
**characterised in that**,
the spacers (3) are hollow bodies, that have openings (16) at their two ends, that can be inserted into the groove (10) of the ceramic plates (1).

3. Heat exchanger in accordance with Claim 1 or 2,
**characterised in that**,
the spacers (3) have a vertical gap (17) that corresponds to the width of the opening of the groove (10) in the ceramic plate (1).

4. Heat exchanger in accordance with one of the Claims 1 to 3,
**characterised in that**,
standard parts that are welded onto the heat exchanger (7) are used as head bolts (2).

5. Heat exchanger in accordance with one of the Claims 1 to 4,
**characterised in that**,
clamping springs (4) are disposed between the edges of the ceramic plates (1) to align two ceramic plates (1) disposed horizontally side by side to the other.

6. Heat exchanger in accordance with one of the Claims 1 to 5,
**characterised in that**,
wedges are disposed between the heat exchanger (7) and the ceramic plate (1) to align the ceramic plates (1) disposed side by side to and one above the other.

7. Method for constructing a protective system for a heat exchanger (7) with a protection system, consisting of ceramic plates (1), head bolts (2), spacers (3) and sealing means (5), wherein the head bolts (2) are first fastened to the heat exchanger (7), after which the ceramic plates (1) side by side to and one above the other are pushed onto the head bolts (2) by means of a continuous vertical groove (10) on the surface facing the heat exchanger (7) in an area (11) of the ceramic plate (1) enhanced in its thickness and the sealing means (5) for sealing and the spacers (3) for aligning the ceramic plates (1) are disposed between the edges positioned one above the other of two ceramic plates (1) and the space between the heat exchanger (7) and the ceramic plates (1) is filled with fluid concrete (6),
**characterised in that**,
the spacers (3) have an outer contour that can be inserted into the groove (10) of the ceramic plate (1) and on this outer contour have a encircling bead (18) that is smaller in its width extending in the direction of the thickness of the ceramic plate (1) than the thickness of the ceramic plate (1) in the area of the groove, and the spacers (3) are inserted into the grooves (10) of the ceramic plates (1) mounted in advance in a horizontal row, wherein the bead (18) rests with its underside on the upper edge of the ceramic plate (1) so that it is then cast, that then the next row of ceramic plates (1) is mounted, wherein every ceramic plate (1) with its groove (10) is pushed onto the spacers (3), so that its underside rests on the upper side of the bead (18), so that a gap is formed between the ceramic plates (1) disposed one above the other and the intermediate space between the heat exchanger (7) and the ceramic plates (1) after at most every horizontal row is filled with fluid concrete (6).

8. Method for constructing a protective system for a heat exchanger (7) with a protection system, consisting of ceramic plates (1), head bolts (2), spacers (3) and sealing means (5), wherein the head bolts (2) are first fastened to the heat exchanger (7), after which the ceramic plates (1) side by side to and one above the other are pushed onto the head bolts (2) by means of a continuous vertical groove (10) on the surface facing the heat exchanger (7) in an area (11) of the ceramic plate (1) enhanced in its thickness and the sealing means (5) for sealing and the spacers (3) for aligning the ceramic plates (1) are disposed between the edges positioned one above the other of two ceramic plates (1) and the space between the heat exchanger (7) and the ceramic plates (1) is filled with fluid concrete (6),
**characterised in that**,
the spacers (3) have an outer contour that can be inserted into the groove (10) of the ceramic plate (1) and on this outer contour have a encircling bead (18) that is smaller in its width extending in the direction of the thickness of the ceramic plate (1) than the thickness of the ceramic plate (1) in the area of the groove, and the spacers (3) are inserted into the grooves (10) of the ceramic plates (1) mounted in advance in a horizontal row, wherein the bead (18) rests with its underside on the upper edge of the ceramic plate (1), that then the next row of ceramic plates (1) is mounted, wherein every ceramic plate (1) with its groove (10) is pushed onto the spacers (3), so that its underside rests on the upper side of the bead (18), so that a gap is formed between the ceramic plates (1) disposed one above the other and finally the intermediate space between the heat exchanger (7) and the ceramic plates (1) is filled with fluid concrete (6).

## Revendications

1. Échangeur de chaleur (7) avec un système de protection, composé de plaques céramiques (1), goujons à tête bombée (2), espaceurs (3) et agents d'étanchéité (5), les goujons à tête bombée (2) étant disposés sur l'échangeur de chaleur (7), les plaques céramiques (1) présentant, sur leur face tournée vers l'échangeur de chaleur (7), dans une zone (11) renforcée dans leur épaisseur, une rainure verticale continue (10), et un grand nombre de plaques céramiques (1) étant enfoncées sur les goujons à tête bombée (2) en étant juxtaposées et superposées avec leur rainure (10), l'agent d'étanchéité (5) et les espaceurs (3) pour l'alignement des plaques céramiques (1) étant disposés entre les plaques céramiques (1) superposées et l'interstice entre l'échangeur de chaleur (7) et les plaques céramiques (1) étant rempli de béton fluide (6),
**caractérisé en ce que**
les espaceurs (3) présentent un contour extérieur embrochable dans la rainure (10) de la plaque céramique (1) et présentent, sur ce contour extérieur, un bourrelet (18) circulaire horizontalement dans la position de montage, dont la largeur s'étendant en direction de l'épaisseur de la plaque céramique (1) est inférieure à l'épaisseur de la plaque céramique (1) dans la zone de la rainure (10), le bourrelet (18) reposant avec sa face inférieure sur le bord supérieur de la plaque céramique (1) et la plaque céramique (1) disposée au-dessus de cette plaque céramique (1) reposant avec son bord inférieur sur la face supérieure du bourrelet (18) de façon à ce qu'un espace soit formé entre les plaques céramiques (1) superposées.

2. Échangeur de chaleur conformément à la revendication n°1,
**caractérisé en ce que**
les espaceurs (3) sont des corps creux qui présentent des ouvertures (16) à leurs deux extrémités qui sont embrochables dans la rainure (10) des plaques céramiques (1).

3. Échangeur de chaleur conformément à la revendication n°1 ou n°2,
**caractérisé en ce que**
les espaceurs (3) présentent un espace vertical (17) qui correspond à la largeur d'ouverture de la rainure (10) dans la plaque céramique (1).

4. Échangeur de chaleur conformément à l'une des revendications n°1 à n°3,
**caractérisé en ce que**
des pièces standards qui sont soudées sur l'échangeur de chaleur (7), sont utilisées comme goujons à tête bombée (2).

5. Échangeur de chaleur conformément à l'une des revendications n°1 à n°4,
**caractérisé en ce que**
des ressorts de serrage (4) sont disposés pour l'alignement de deux plaques céramiques (1) juxtaposées horizontalement entre les bords des plaques céramiques (1).

6. Échangeur de chaleur conformément à l'une des revendications n°1 à n°5,
**caractérisé en ce que**
des cales sont disposées entre l'échangeur de chaleur (7) et la plaque céramique (1) pour l'alignement des plaques céramiques (1) juxtaposées et superposées.

7. Procédé pour la mise en place d'un système de protection pour un échangeur de chaleur (7) avec un système de protection, composé de plaques céramiques (1), goujons à tête bombée (2), espaceurs (3) et agents d'étanchéité (5), les goujons à tête bombée (2) étant d'abord fixés sur l'échangeur de chaleur (7), puis les plaques céramiques (1) étant enfoncées sur les goujons à tête bombée (2) en étant juxtaposées et superposées au moyen d'une rainure (10) continue se trouvant dans une zone (11) renforcée de l'épaisseur de la plaque céramique (1), laquelle se trouve sur la face tournée vers l'échangeur de chaleur (7), des agents d'étanchéité (5) pour l'étanchéité et des espaceurs (3) pour l'alignement des plaques céramiques (1) étant disposés entre les bords superposés de deux plaques céramiques (1) et l'interstice entre l'échangeur de chaleur (7) et les plaques céramiques (1) étant rempli de béton fluide (6),
**caractérisé en ce que**
les espaceurs (3) présentent un contour extérieur embrochable dans la rainure (10) de la plaque céramique (1) et présentent, sur ce contour extérieur, un bourrelet (18) circulaire, dont la largeur s'étendant en direction de l'épaisseur de la plaque céramique (1) est inférieure à l'épaisseur de la plaque céramique (1) dans la zone de la rainure, et les espaceurs (3) sont embrochés dans les rainures (10) des plaques céramiques (1) préalablement montées en rangée horizontale, le bourrelet (18) reposant avec sa face inférieure sur le bord supérieur de la plaque céramique (1) de façon à ce que la coulée puisse ensuite être effectuée et que la rangée suivante de plaques céramiques (1) soit ensuite montée en embrochant chaque plaque céramique (1) avec sa rainure (10) sur les espaceurs (3) de façon à ce que son bord inférieur repose sur la face supérieure du bourrelet (18) de façon à ce qu'un espace se forme entre les plaques céramiques (1) superposées et à ce que l'interstice entre l'échangeur de chaleur (7) et les plaques céramiques (1) soit rempli de béton fluide (6) après maximum chaque rangée horizontale.

8. Procédé pour la mise en place d'un système de protection pour un échangeur de chaleur (7) avec un système de protection, composé de plaques céramiques (1), goujons à tête bombée (2), espaceurs (3) et agents d'étanchéité (5), les goujons à tête bombée (2) étant d'abord fixés sur l'échangeur de chaleur (7), puis les plaques céramiques (1) étant enfoncées sur les goujons à tête bombée (2) en étant juxtaposées et superposées au moyen d'une rainure (10) continue se trouvant dans une zone (11) renforcée de l'épaisseur de la plaque céramique (1), laquelle se trouve sur la face tournée vers l'échangeur de chaleur (7), des agents d'étanchéité (5) pour l'étanchéité et des espaceurs (3) pour l'alignement des plaques céramiques (1) étant disposés entre les bords superposés de deux plaques céramiques (1) et l'interstice entre l'échangeur de chaleur (7) et les plaques céramiques (1) étant rempli de béton fluide (6),
**caractérisé en ce que**
les espaceurs (3) présentent un contour extérieur embrochable dans la rainure (10) de la plaque céramique (1) et présentent, sur ce contour extérieur, un bourrelet (18) circulaire, dont la largeur s'étendant en direction de l'épaisseur de la plaque céramique (1) est inférieure à l'épaisseur de la plaque céramique (1) dans la zone de la rainure, et les espaceurs (3) sont embrochés dans les rainures (10) des plaques céramiques (1) préalablement montées en rangée horizontale, le bourrelet (18) reposant avec sa face inférieure sur le bord supérieur de la plaque céramique (1) de façon à ce que la rangée suivante de plaques céramiques (1) soit ensuite montée en embrochant chaque plaque céramique (1) avec sa rainure (10) sur les espaceurs (3) de façon à ce que son bord inférieur repose sur la face supérieure du bourrelet (18) de façon à ce qu'un espace se forme entre les plaques céramiques (1) superposées et à ce que, pour terminer, l'interstice entre l'échangeur de chaleur (7) et les plaques céramiques (1) soit rempli de béton fluide (6).
